# EUROPÄISCHE PATENTSCHRIFT

(11) **EP 1 287 208 B1**
(45) Veröffentlichungstag und Bekanntmachung des Hinweises auf die Patenterteilung: **05.11.2003**
(21) Anmeldenummer: 01943407.5
(22) Anmeldetag: 18.05.2001
(51) Int. Cl.: E03C 1/08

(54) **STRAHLREGLER**
JET REGULATOR
REGULATEUR DE JET

(30) Priorität: 06.06.2000 DE 10027987
(43) Veröffentlichungstag der Anmeldung: 05.03.2003
(73) Patentinhaber: DIETER WILDFANG GmbH, D-79379 Müllheim (DE)
(72) Erfinder: GRETHER, Hermann, 79379 Müllheim (DE); WEIS, Christoph, 79539 Lörrach (DE)
(74) Vertreter: Maucher, Wolfgang, Dipl.-Ing.
(86) Internationale Anmeldenummer: EP0105725
(87) Internationale Veröffentlichungsnummer: WO01094707

(56) Entgegenhaltungen:
- DE-U- 29 718 728
- US-A- 4 119 276
- US-A- 4 294 289

## Beschreibung

Die Erfindung betrifft einen Strahlregler mit einem Strahlregler-Gehäuse, in dessen Gehäuseinneren eine Strahlreguliereinrichtung vorgesehen ist, wobei die Strahlreguliereinrichtung zumindest ein Einsetzteil hat, welches etwa über den Durchtrittsquerschnitt verlaufende Durchtrittsöffnungen aufweist.

Man kennt bereits einen Strahlregler, der auslaufseitig zumindest ein Metallsieb aufweist, wobei diesem Metallsieb allein zur Strömungsreduzierung mehrere Lochplatten vorgeschaltet sind (vgl. US-A-4,119,276). Derartige Metallsiebe, wie sie u.a. in der US-A-4,119,276 vorgesehen sind, neigen jedoch zur Verkalkung.

Aus der DE 196 42 055 C2 ist bereits ein Strahlregler bekannt, der zur Erzeugung eines perlend-weichen und nicht-spritzenden Wasserstrahls in das Auslaufmundstück einer sanitären Auslaufarmatur einsetzbar ist. Der vorbekannte Strahlregler weist eine Lochplatte auf, die den zuströmenden Wasserstrahl in eine Vielzahl von Einzelstrahlen aufteilt, welche anschließend, gegebenenfalls nach einer Luftbeimischung, in einer Strahlreguliereinrichtung wieder zu einem homogenen Gesamtstrahl zusammengefasst werden.

Dabei ist das hülsenförmige Strahlreglergehäuse des vorbekannten Strahlreglers aus zumindest zwei, als Umfangssegmente ausgebildeten Hülsenteilen zusammengesetzt. Die Strahlreguliereinrichtung weist quer zur Durchströmrichtung verlaufende Stifte auf, die an der Innenseite wenigstens eines der als Kunststoff-Spritzgußteile hergestellten Umfangssegmente vorstehen.

In der DE-U-297 18 728 ist bereits ein Strahlregler mit einem Strahlregler-Gehäuse beschrieben, in dessen Gehäuseinneren eine Strahlreguliereinrichtung vorgesehen ist. Die Strahlreguliereinrichtung weist über den Durchflussquerschnitt verlaufende Durchtrittsöffnungen auf, welche in Umfangsrichtung der Strahlregler-Gehäuses oder in Durchströmrichtung des Strahlreglers versetzt zueinander angeordnet sind. Dabei hat die Strahlreguliereinrichtung des vorbekannten Strahlreglers ein die Durchtrittsöffnungen aufweisenden Einsetzteil, das aus zumindest zwei, Zylindersektoren bildenden Hülsenteilen besteht. Diese Hülsenteile sind zu einer zylinderförmigen Hülse zusammenfügbar. An jedem dieser Hülsenteile sind Stiftabschnitte vorgesehen, die beim Zusammenfügen der Hülsenteile paarweise miteinander fluchten und Prallkörper bilden.

Die Ausgestaltung des beim vorbekannten Strahlregler gemäß DE-U-297 18 728 verwendeten Einsetzteiles mit Zylindersektoren bildenden und Stiftabschnitte aufweisenden Hülsenteilen schränkt die Ausgestaltungs- und damit auch die Einsatzmöglichkeiten des vorbekannten Strahlreglers ein und erfordert zudem aufwendige Spritzgusswerkzeuge.

Es besteht daher insbesondere die Aufgabe, einen Strahlregler der eingangs erwähnten Art zu schaffen, der mit geringem Aufwand auch mittels einfacher herkömmlicher Fertigungstechniken hergestellt werden kann, wobei dessen Strahlreguliereinrichtung nicht zu einer Verkalkung neigen soll.

Die erfindungsgemäße Lösung dieser Aufgabe besteht bei dem Strahlregler der eingangs erwähnten Art insbesondere darin, dass die Strahlreguliereinrichtung mehrere Einsetzteile aufweist, die in Durchströmrichtung nacheinander in das Strahlregler-Gehäuse einsetzbar sind und die etwa über den Durchtrittsquerschnitt verlaufende Durchtrittöffnungen aufweisen, dass die Durchtrittsöffnungen benachbarte Einsetzteile in Umfangsrichtung des Strahlregler-Gehäuses oder in Durchströmrichtung des Strahlreglers versetzt zueinander angeordnet sind, dass die Einsetzteile einen äußeren umlaufenden Trägerring und mit diesem innenseitig verbundene, über den Durchflussquerschnitt durchgehend verlaufende Stege aufweisen, und dass die etwa parallel verlaufenden, zueinander beabstandeten Stege der Einsetzteile unidirektional orientierte Durchtrittsöffnungen begrenzen.

Der erfindungsgemäße Strahlregler hat eine Strahlreguliereinrichtung, die im wesentlichen durch mehrere, in Durchströmrichtung nacheinander in das Strahlregler-Gehäuse einsetzbare Einsetzteile gebildet ist. Jedes dieser Einsetzteile weist mehrere, etwa über den Durchtrittsquerschnitt verlaufende, unidirektional begrenzte Durchtrittsöffnungen auf. Dabei sind die Durchtrittsöffnungen benachbarter Einsetzteile entweder in Umfangsrichtung des Strahlregler-Gehäuses oder in Durchströmrichtung des Strahlreglers versetzt zueinander angeordnet.

Sind die Durchtrittsöffnungen in Umfangsrichtung versetzt zueinander angeordnet, so bilden die benachbarten Einsetzteile eine Maschenstruktur, ohne daß herkömmliche, eine unerwünschte Verkalkung des Strahlreglers begünstigende Metallsiebe erforderlich wären. Sind die Durchtrittsöffnungen demgegenüber in Durchströmrichtung versetzt zueinander angeordnet, bilden die in etwa gleicher Richtung orientierten Durchtrittsöffnungen der benachbarten Einsetzteile eine kaskadenförmige Struktur. Obwohl also mit Hilfe der erfindungsgemäß vorgesehenen Einsetzteile komplexe, die Strömungsgeschwindigkeit stark abbremsende und einen perlend-weichen Wasserstrahl bildende maschenartige oder kaskadenförmige Strukturen geschaffen werden können, ist jedes Einsetzteil für sich vergleichsweise einfach ausgestaltet und kann mit geringem Aufwand auch mittels einfacher herkömmlicher Fertigungstechniken hergestellt werden.

Dabei sieht eine besonders einfache und bevorzugte Ausführungsform gemäß der Erfindung vor, daß die Einsetzteile zur Bildung einer Maschenstruktur in Umfangsrichtung versetzt zueinander angeordnet sind.

Um ein Durchbiegen der die Durchtrittsöffnungen begrenzenden Stege zu verhindern, ist es vorteilhaft, wenn die Einsetzteile wenigstens einen quer zu den etwa parallel verlaufenden Stegen angeordneten, insbesondere diametral verlaufenden Stützsteg aufweisen, der vorzugsweise mit den Stegen verbunden ist.

Um die Durchtrittsöffnungen der benachbarten Einsetzteile möglichst rechtwinklig zueinander zu einer Maschenstruktur oder möglichst unidirektional zu einer kaskadenförmigen Struktur anordnen zu können, sieht eine Weiterbildung der Erfindung von eigener schutzwürdiger Bedeutung vor, daß am Strahlregler-Gehäuse einerseits und den Einsetzteilen andererseits Lagezuordnungsanformungen beziehungsweise -ausformungen zum lagerichtigen Montieren der Einsetzteile vorgesehen sind, und daß dazu vorzugsweise an den Einsetzteilen außenseitig Vorsprünge und am Gehäuse innenseitig nutförmige, zum Zuströmende hin offene Einsetzführungen vorgesehen sind.

Dabei wird bei der Montage des erfindungsgemäßen Strahlreglers eine korrekte Aufeinanderfolge der einzelnen, eventuell auch unterschiedlich ausgebildeten Einsetzteile sichergestellt, wenn die am Strahlregler-Gehäuse und den Einsetzteilen vorgesehenen Lagezuordnungsan- beziehungsweise -ausformungen unterschiedlich und zum lagerichtigen Montieren jeweils eines Einsetzteiles passend ausgebildet sind.

Damit die der Strahlreguliereinrichtung des erfindungsgemäßen Strahlreglers zuströmenden Einzelstrahlen darin wieder zu einem homogenen Gesamtstrahl geformt werden können, ist es zweckmäßig, wenn die Breite der Stege der Einsetzteile kleiner als deren Höhe in Durchströmrichtung ist. Zwischen den eher hohen als breiten Stegen wird der Wasserstrahl gut geführt und vergleichmäßigt.

Die Einsetzteile des erfindungsgemäßen Strahlreglers lassen sich besonders einfach als Spritzgußteile herstellen. Damit die in der Trennebene des Spritzgußwerkzeuges eventuell verbleibenden Grate keine unerwünschte Geräuschbildung verursachen, ist es vorteilhaft, wenn die Stege der Einsetzteile einen zuströmseitigen Abschnitt mit einem größeren Querschnitt und einen sich daran anschließenden, abströmseitigen Abschnitt mit demgegenüber verringertem Querschnitt aufweisen. Somit kann die Trennebene zwischen den beiden Formhälften des Spritzgußwerkzeuges genau in der Trennebene zwischen dem zuströmseitigen Abschnitt und dem abströmseitigen Abschnitt der Stege angeordnet werden.

Die Einzelstrahlen werden in der Strahlreguliereinrichtung des erfindungsgemäßen Strahlreglers besonders gut und geräuscharm aufgeteilt, wenn der zuströmseitige Abschnitt der Stege des zuströmseitig ersten Einsetzteiles satteldachförmig ausgebildet ist, und wenn sich daran über einen Querschnittsrücksprung ein abströmseitiger, vorzugsweise im Querschnitt etwa rechteckiger, abströmseitig gerundeter Abschnitt anschließt.

Auf die Wasserströmung kann eine erhöhte Bremswirkung einwirken, ohne daß ein unerwünschter Rückstau zu befürchten ist, wenn der zuströmseitige Abschnitt der Stege eines dem zuströmseitig ersten Einsetzteil nachgeordneten Einsetzteiles eine gerundete Zuströmseite aufweist, und wenn sich daran, vorzugsweise über einen Querschnittsrücksprung, ein abströmseitiger, vorzugsweise im Querschnitt etwa rechteckiger, abströmseitig gerundeter Abschnitt anschließt.

Die Stege der benachbarten Einsetzteile lassen sich bei Bedarf ohne weiteres geringfügig auf Abstand halten, wenn die in Durchströmrichtung orientierte Höhe des Trägerrings des Einsetzteiles größer ist als die Höhe der Stege und des gegebenenfalls vorgesehenen Stützstegs und wenn die Stege und der Stützsteg innerhalb der Umrißkontur des Trägerrings angeordnet sind.

Besonders vorteilhaft ist es, wenn zumindest zwei in Durchströmrichtung nacheinander, vorzugsweise unmittelbar aneinander angrenzende Einsetzteile vorgesehen sind.

Um den zumer findungsgemäßen Strahlregler zufließenden wasserstrom gut in Einzelstrahlen aufteilen zu können, sieht eine bevorzugte Ausführungsform gemäß der Erfindung vor, daß der Strahlreguliereinrichtung eine Strahlzerlegeeinrichtung vorgeschaltet ist, die zumindest eine mit dem Strahlregler-Gehäuse lösbar verrastbare Lochplatte aufweist.

Die einzelnen Bauteile des erfindungsgemäßen Strahlreglers werden sicher und fest in ihrer Lage gehalten, wenn die Lochplatte ein abströmseitiges Einsetzteil beaufschlagt und wenn die Lochplatte dazu abströmseitig vorzugsweise sich bis zum ersten Einsetzteil erstreckende und dieses beaufschlagende Führungsstege hat.

Die gute Strahlbildung und Strahlformung im erfindungsgemäßen Strahlregler wird noch begünstigt, wenn der Strahlreguliereinrichtung abströmseitig ein Strömungsgleichrichter nachgeschaltet ist, der kreissegmentförmige oder wabenförmige Durchlaßöffnungen aufweist, deren Öffnungsbreite kleiner als die Höhe in Durchströmrichtung ist.

Um den erfindungsgemäßen Strahlregler gegen mutwillige Zerstörungen der im Gehäuseinneren des Strahlregler-Gehäuses befindlichen Einsetzteile zu sichern und um den Strömungsgleichrichter gleichzeitig auch als Vandalismussicherung nutzen zu können, ist es vorteilhaft, wenn der Strömungsgleichrichter einstückig mit dem Strahlregler-Gehäuse verbunden und an dessen Austrittsende angeordnet ist.

Die Einsetzteile des erfindungsgemäßen Strahlreglers lassen sich auf einfache Weise mittels einfacher herkömmlicher Fertigungsmethoden herstellen. So sieht eine Weiterbildung gemäß der Erfindung vor, daß die Einsetzteile mit Trägerring, Stegen sowie gegebenenfalls mit Stützsteg und Vorsprüngen jeweils als einstückiges Metallteil durch Schmieden oder Kaltverformen hergestellt sind. Solche als Metallteile ausgestalteten Einsetzteile zeichnen sich im Vergleich zu Kunststoffteilen durch eine wesentlich höhere mechanische Stabilität und Temperaturbeständigkeit aus. Darüber hinaus können sich beispielsweise aus Edelstahl hergestellte Einsetzteile in solchen Anwendungsbereichen empfehlen, wo hohe hygienische Anforderungen gestellt werden.

Metallene Einsetzteile können auch in kleineren Stückzahlen besonders kostengünstig hergestellt werden, wenn die Einsetzteile aus einer Blechplatine mittels eines Stanz- und/oder Umformvorganges hergestellt sind. Einsetzteile, die aus einer Blechplatine durch einen Stanz- und/oder Umformvorgang hergestellt werden, zeichnen sich durch eine hohe Wirtschaftlichkeit aus.

Um die von einer Lochplatte oder dergleichen Strahlzerlegeeinrichtung kommenden Einzelstrahlen gut abbremsen zu können, kann es zweckmäßig sein, wenn zumindest eines der als Stanz- und/oder Umformteil ausgestalteten Einsetzteile Stege aufweist, die eine sich in Abströmrichtung erweiternde Außenkontur haben. Dabei können die Stege eine bogen- oder dachförmige Außenkontur haben. Bogenförmige Stege können beispielsweise kreisbogenförmig oder eliptisch ausgestaltet sein.

Um die Geschwindigkeit der Einzelstrahlen von Einsetzteil zu Einsetzteil zunehmend abbremsen zu können, kann es zweckmäßig sein, wenn der Neigungswinkel des Stegprofils der an den in Abströmrichtung nachgeordneten Einsetzteilen vorgesehenen bogen- oder dachförmigen Stege abnimmt. Somit weisen die an dem oberen Einsetzteil oder den oberen Einsetzteilen vorgesehenen Stege im Vergleich zu den Stegen an den nachfolgenden Einsetzteilen einen steileren Winkel in der Neigung ihres Stegprofils auf.

Vorteilhaft ist es, wenn die Blechplatine aus Messing oder einem vorzugsweise nicht-rostenden Stahl besteht. Dabei können die zur Ausrichtung der Einsetzteile vorgesehenen Vorsprünge am Trägerring der Einsetzteile aus einem unverformten Abschnitt der Blechplatine gebildet sein.

Nach einem anderen Vorschlag gemäß der Erfindung ist vorgesehen, daß die Einsetzteile mit Trägerring, Stegen sowie gegebenenfalls mit Stützsteg und Vorsprüngen einstückig als Spritzgußteil, insbesondere als Kunststoffspritzgußteil, ausgestaltet sind.

Weitere Merkmale der Erfindung ergeben sich aus der folgenden Beschreibung eines erfindungsgemäßen Ausführungsbeispieles in Verbindung mit den Ansprüchen sowie der Zeichnung. Die einzelnen Merkmale können je für sich oder zu mehreren bei einer Ausführungsform gemäß der Erfindung verwirklicht sein.

Es zeigt:
- Fig. 1: einen in einem Längsschnitt dargestellten Strahlregler, dessen Strahlreguliereinrichtung aus mehreren, in das Strahlregler-Gehäuse einsetzbaren Einsetzteilen gebildet ist,
- Fig. 2: den Strahlregler aus Fig. 1 in einer Draufsicht auf seine abströmseitige Stirnseite,
- Fig. 3: die als Lochplatte ausgebildete Strahlzerlegeeinrichtung, wobei diese Lochplatte in Draufsichten auf die abström- und die zuströmseitige Stirnseite (Fig. 3a und 3c) und in einem Längsschnitt (Fig. 3b) dargestellt ist,
- Fig. 4: das der Lochplatte nachfolgende Einsetzteil der Strahlreguliereinrichtung des Strahlreglers aus Fig. 1 und 2, wobei das Einsetzteil in einem Längsschnitt (Fig. 4a) und in einer Draufsicht (Fig. 4b) dargestellt ist,
- Fig. 5: das ebenfalls in einem Längsschnitt (Fig. 5a) sowie in einer Draufsicht (Fig. 5b) dargestellte nachfolgende Einsetzteil des Strahlreglers aus Fig. 1 und 2.,
- Fig. 6: ein aus einer Blechplatine durch einen Stanz- und Umformvorgang hergestelltes Einsetzteil in einer Draufsicht auf die Zustrom-Stirnseite (Fig. 6a) sowie in einem Längsschnitt (Fig. 6b) und einem Querschnitt (Fig. 6c), wobei eine vergrößerte Detailansicht der Zuströmstirnseite und des Querschnitts in den Fig. 6d und 6e dargestellt ist,
- Fig. 7: eine Teilansicht eines metallenen Einsetzteiles im Bereich eines dachförmig umgebogenen Steges und
- Fig. 8: eine Teilansicht eines metallenen Einsetzteiles im Bereich eines kreisbogenförmig umgebogenen Steges.

In Fig. 1 ist ein Strahlregler 1 dargestellt, der zur Erzeugung eines homogenen, perlend-weichen und nicht-spritzenden Wasserstrahls in das Auslaufmundstück einer hier nicht weiter gezeigten sanitären Auslaufarmatur einsetzbar ist.

Der Strahlregler 1 hat ein hülsenförmiges Strahlregler-Gehäuse 2, in dessen Gehäuseinneren in Durchströmrichtung Pf1 eine als Lochplatte 3 ausgebildete Strahlzerlegeeinrichtung, eine nachfolgende Strahlreguliereinrichtung 4 und abströmseitig ein Strömungsgleichrichter 5 vorgesehen sind. Um Schmutzpartikel aus dem Gehäuseinneren des Strahlreglers 1 fernhalten und um dessen strömungsfreien Betrieb sicherstellen zu können, ist dem Strahlregler 1 ein Vorsatzsieb 6 vorgeschaltet.

Die Lochplatte 3, deren Plattenebene quer zur Durchströmrichtung Pf1 orientiert ist, hat eine Vielzahl voneinander beabstandete Durchflußlöcher 7, welche zuströmseitig jeweils eine trichterförmig gerundete Einlaßöffnung 8 aufweisen (vgl. Fig. 3b, 3c).

Der dem Strahlregler 1 zufließende Flüssigkeitsstrom wird in der als Lochplatte 3 ausgebildeten Strahlzerlegeeinrichtung in eine Vielzahl von Einzelstrahlen aufgeteilt. Diese Einzelstrahlen werden anschließend in der nachfolgenden Strahlreguliereinrichtung 4 zu einem homogenen und perlend-weichen Gesamtstrahl geformt.

Die Strahlreguliereinrichtung 4 weist dazu zwei unmittelbar aneinander angrenzende Einsetzteile 9, 10 auf, die jeweils etwa über den Durchtrittsquerschnitt verlaufende, unidirektional begrenzte Durchtrittsöffnungen 11 haben. Dabei sind die Durchtrittsöffnungen 11 der beiden benachbarten Einsetzteile 9, 10 in Durchströmrichtung Pf1 versetzt zueinander angeordnet und bilden damit eine kaskadenförmige Struktur.

Möglich wäre auch, die Einsetzteile 9, 10 in Umfangsrichtung derart versetzt zueinander anzuordnen, daß sich statt dessen eine Maschenstruktur ergibt. Dabei sind die Durchtrittsöffnungen 11 jedes Einsetzteiles 9, 10 zwar unidirektional, d.h. parallel zueinander ausgerichtet, - ergeben aber bei zusammenschauender Betrachtung aller Einsetzteile 9, 10 eine sieb- oder gitterartige Struktur. Durch diese sieb- beziehungsweise gitterartige oder - wie hier - kaskadenförmige Struktur wird der Wasserstrahl gut abgebremst, um anschließend als perlend-weicher Gesamtstrahl austreten zu können.

Die Einsetzteile 9, 10 weisen jeweils einen äußeren Trägerring 12 und mit diesem innenseitig verbundene, etwa parallel verlaufende, zueinander beabstandete Stege 13 auf, zwischen denen jeweils schlitzförmige Durchtrittsöffnungen 11 gebildet sind. Wie aus einem Vergleich der Fig. 1, 4a und 5a deutlich wird, haben die Stege 13 einen zuströmseitigen Abschnitt 14 mit einem größeren Querschnitt und einen sich daran anschließenden abströmseitigen Abschnitt 15 mit einem demgegenüber verringerten Querschnitt. Dabei bildet die Trennebene zwischen der Zuströmseite und der Abströmseite der Stege 13 der als Kunststoff-Spritzgußteile ausgebildeten Einsetzteile 9, 10 gleichzeitig auch die Trennebene des verwendeten Spritzgußwerkzeuges. Dadurch werden zuströmseitige spritzgußbedingte Ausformungen vermieden, die ansonsten zu unerwünschten und geräuschbildenden Turbulenzen führen könnten.

Der zuströmseitige Abschnitt 14 der Stege des in Fig. 4 noch näher dargestellten zuströmseitig ersten Einsetzteiles 9 ist satteldachförmig ausgebildet. Daran schließt sich über einen Querschnittsrücksprung ein abströmseitiger, im Querschnitt etwa rechteckiger und abströmseitig gerundeter Abschnitt 15 an. Wie aus Fig. 1 deutlich wird, sind die Durchflußlöcher 7 in der Lochplatte 3 so plaziert, daß ihre Mittellinie mit der Mittellinie eines abströmseitig nachfolgenden Steges 13 etwa axial fluchten.

In Fig. 5 ist das dem zuströmseitig ersten Einsetzteil 9 nachgeordnete Einsetzteil 10 noch näher gezeigt. Die Stege 13 dieses Einsetzteiles 10 weisen einen zuströmseitigen Abschnitt 14 auf, der eine gerundete Zuströmseite hat. Daran schließt sich über einen Querschnittsrücksprung ein im Querschnitt etwa rechteckiger Abschnitt 15 an, der abströmseitig ebenfalls gerundet ist. Diese nachfolgende Steglage erhöht den dem Wasser entgegengesetzten Widerstand, ohne zu einem unerwünschten Rückstau zu führen.

Wie aus Fig. 1 deutlich wird, sind die Einsetzteile von der zuströmseitigen Gehäuse-Stirnseite aus gemeinsam bis zu einem Einsetzanschlag 16 in das Strahlregler-Gehäuse 2 lösbar einsetzbar. Dazu ist der Außenumfang des Trägerringes 12 der Einsetzteile 9, 10 an den lichten Innendurchmesser des Strahlregler-Gehäuses 2 angepaßt. Nach Einführen der Einsetzteile 9, 10 in das Strahlregler-Gehäuse 2 wird auch die Lochplatte 3 in das Strahlregler-Gehäuse 2 eingesetzt und dort lösbar verrastet.

Um die positionsgerechte Anordnung der Einsetzteile 9, 10 zueinander und zur Lochplatte 3 sicherzustellen, sind am Strahlregler-Gehäuse 2 einerseits und den Einsetzteilen 9, 10 beziehungsweise der Lochplatte 3 andererseits Lagezuordnungsanbeziehungsweise -ausformungen vorgesehen. Die Einsetzteile 9, 10 und die Lochplatte 3 weisen dazu Führungsvorsprünge 17 beziehungsweise 18 auf, die am Gehäuse-Innendurchmesser in nutförmige, zum Zuströmende hin offene Einsetzführungen 19 eingreifen.

Während diese auf gegenüberliegenden Seiten angeordneten Führungsvorsprünge 17 an den Einsetzteilen 9, 10 radial nach außen vorstehen, stehen die an der Lochplatte 3 vorgesehenen Führungsvorsprünge 18 in Durchströmrichtung Pf1 vor. Dabei können die an der Lochplatte 3 vorgesehenen Führungsvorsprünge 18 gegebenenfalls so lang dimensioniert werden, daß die Lochplatte 3 mit diesen Führungsvorsprüngen 18 das nachfolgende Einsetzteil 9 beaufschlagt und zusätzlich in seiner Lage sichert.

Aus den Fig. 1, 4 und 5 ist auch erkennbar, daß die in Durchströmrichtung Pf1 orientierte Höhe des Trägerrings 1 2 der Einsetzteile 9, 10 größer ist als die Höhe der Stege 11 und daß die Stege 11 in der Umrißkontur des Trägerrings 12 bleiben, so daß ein allseitiges Umströmen der Stege 11 gewährleistet ist.

Um die in der Strahlreguliereinrichtung 4 wieder zu einem perlend-weichen Gesamtstrahl vereinzelten Einzelstrahlen zu vergleichmäßigen, ist der Strahlreguliereinrichtung 4 abströmseitig ein Strömungsgleichrichter 5 nachgeschaltet, der wabenförmige oder - wie hier - kreissegmentförmige Durchlaßöffnungen 21 aufweist.

Die Öffnungsbreite dieser Durchlaßöffnungen 21 ist kleiner als die Höhe in Durchströmrichtung Pf1 bemessen. Da der Strömungsgleichrichter 5 einstückig mit dem Strahlregler-Gehäuse 2 verbunden und an dessen Austrittsende angeordnet ist, dient dieser Strömungsgleichrichter 5 gleichzeitig auch als Vandalismussicherung.

Der Strahlregler 1 kann als belüfteter oder unbelüfteter Strahlregler ausgebildet sein. Das hier als belüfteter Strahlregler ausgebildete sanitäre Einbauteil weist am Umfangsmantel seines Strahlregler-Gehäuses Belüftungsöffnungen 20 auf, die im Bereich zwischen der Lochplatte 3 und der Strahlreguliereinrichtung 4 münden.

Aus Fig. 1 wird deutlich, daß die Durchflußlöcher 21 des Strömungsgleichrichters 5 durch Führungswandungen 22 getrennt sind, die sich etwa in Strömungsrichtung Pf 1 erstrecken. Diese Führungswandungen 22 weisen eine Wandstärke auf, welche einen Bruchteil des lichten Lochdurchmessers eines von den Führungswandungen 22 begrenzten Durchflußloches 21 beträgt. Um die gute Funktion des Strömungsgleichrichters 5 zu begünstigen, hatte sich als vorteilhaft erwiesen, wenn das Verhältnis h : D zwischen der Höhe h der Führungswandungen 22 und dem Gesamtdurchmesser D des Strömungsgleichrichters 5 kleiner 1 und insbesondere kleiner 1 : 2 ist.

In Fig. 6 ist in verschiedenen Ansichten ein Einsetzteil 23 dargestellt, das in seiner Funktion den Einsetzteilen 9, 10 aus Fig. 4 und 5 entspricht. Während jedoch die in den Fig. 4 und 5 dargestellten Einsetzteile 9, 10 als Kunststoffspritzgußteile ausgebildet sind, ist das Einsetzteil 23 gemäß Fig. 6 aus einer Blechplatine einstückig in einem Stanz- und Umformvorgang hergestellt. Auch das Einsetzteil 23 gemäß Fig. 6 weist Stege 13 auf, die etwa über den Durchtrittsquerschnitt verlaufende, unidirektional orientierte Durchtrittsöffnungen 11 begrenzen. Die Stege 13 sind an einem äußeren Trägerring 12 gehalten und mit diesem in ein Strahlregler-Gehäuse einsetzbar. An dem Trägerring 12 sind Führungsvorsprünge 17 vorgesehen, die aus einem unverformten Abschnitt der Blechplatine gebildet sind und als Lagezuordnungsanformungen dienen.

Wie aus Fig. 6c und der Detaildarstellung in Fig. 6e deutlich wird, ist die Profilierung der unidirektionalen Stege 13 dachförmig.
Die Blechdicke der zur Herstellung des Einsetzteiles 23 verwendeten Blechplatine richtet sich nach den Erfordernissen der Festigkeit und des Umformvermögens des Materials. Als Werkstoffe kommen Messing oder vorzugsweise nicht-rostender Stahl in Frage. Ein Messingblech kann dann noch oberflächenbehandelt werden, um einen verbesserten Korrosionsschutz zu gewährleisten.

Die Höhe der Stege 13 richtet sich zum einen nach dem Material, was zwischen den benachbarten Stegen 13 in unverformten Zustand der ebenen Blechplatine als maximale Steghöhe noch zur Verfügung steht, kann aber auch reduziert werden, wenn Materialstreifen aus der ebenen Blechplatine herausgestanzt werden, bevor der Umformprozeß zum Stegprofil erfolgt.

Das aus einer Blechplatine hergestellte Einsetzteil 23 zeichnet sich durch seine vergleichsweise geringen Herstellkosten und die höhere mechanische Stabilität und Temperaturbeständigkeit aus. Darüber hinaus kann sich die Verwendung eines aus Edelstahl hergestellten Einsetzteiles 23 in solchen Anwendungsbereichen empfehlen, wo besonders hohe hygienische Anforderungen gestellt werden.

Die Höhe des umlaufenden Trägerrings 12, der ebenfalls durch Umformen aus der ebenen Blechplatine hergestellt wird, ist größer oder gleich der Steghöhe. Mit der Höhe des Trägerrings 12 ist die achsiale Beabstandung zweier benachbarter Einsetzteile 23 vorgegeben, wobei es sich als vorteilhaft erweisen kann, die axialen Abstände in Abhängigkeit der Flankenwinkel des Stegprofils zu gestalten.

Die Anzahl der unidirektionalen Stege 13 richtet sich nach den Erfordernissen der Wasserstrahlabremsung und kann variiert werden. Eine Positionierung der Einbaulage des metallenen Einsetzteiles 23 erfolgt durch den Vorsprung 17, der dadurch hergestellt wird, daß die ebene Blechplatine in diesem Bereich nicht zum umlaufenden Kreisring verformt wird.

Aus einem Vergleich der Figuren 7 und 8 wird deutlich, daß die Profilierung der unidirektionalen Stege 13 sowohl dachförmig als auch bogenförmig gewählt werden kann. Dabei kann der Winkel des Stegprofils unterschiedlich gestaltet sein, je nachdem, wie stark der von oben auftreffende Wasserstrahl abgebremst werden soll. Sofern die Geschwindigkeit der von der Strahlzerlegeeinrichtung kommenden Einzelstrahlen von Einsetzteil zu Einsetzteil zunehmend abgebremst werden soll, ist es auch möglich, das Stegprofil der an einem oberen Einsetzteil 23 vorgesehenen Stege 13 im Vergleich zu den Stegen 13 an einem abströmseitig nachgeschalteten Einsetzteil 23 mit einem steileren Winkel zu versehen.

Wie die in den Fig. 4 bis 8 dargestellten Beispiele zeigen, kann der hier dargestellte Strahlregler 1 mit geringem Aufwand auch mittels einfacher herkömmlicher Fertigungstechniken hergestellt werden, wobei dessen Strahlreguliereinrichtung 4 und dessen Strömungsgleichrichter 5 nicht zu einer Verkalkung neigen.

## Patentansprüche

1. Strahlregler (1) mit einem Strahlregler-Gehäuse (2), in dessen Gehäuseinneren eine Strahlreguliereinrichtung (4) vorgesehen ist, wobei die Strahlreguliereinrichtung (4) zumindest ein Einsetzteil (9,10,23) hat, welches etwa über den Durchtrittsquerschnitt verlaufende Durchtrittsöffnungen (11) aufweist, **dadurch gekennzeichnet, dass** die Strahlreguliereinrichtung (4) mehrere Einsetzteile (9,10,23) aufweist, die in Durchströmrichtung nacheinander in das Strahlregler-Gehäuse (2) einsetzbar sind und die etwa über den Durchtrittsquerschnitt verlaufende Durchtrittsöffnungen (11) aufweisen, dass die Durchtrittsöffnungen (11) benachbarte Einsetzteile (9,10,23) in Umfangsrichtung des Strahlregler-Gehäuses (2) oder in Durchströmrichtung (Pf 1) des Strahlreglers (1) versetzt zueinander angeordnet sind, dass die Einsetzteile (9, 10, 23) einen äußeren umlaufenden Trägerring (12) und mit diesem (12) innenseitig verbundene, über den Durchflussquerschnitt durchgehend verlaufende Stege (13) aufweisen, und dass die etwa parallel verlaufenden, zueinander beabstandeten Stege (13) der Einsetzteile (9,10,23) unidirektional orientierte Durchtrittsöffnungen (11) begrenzen.

2. Strahlregler nach Anspruch 1, **dadurch gekennzeichnet, dass** die Einsetzteile (9,10,23) zur Bildung einer Maschenstruktur in Umfangsrichtung versetzt zueinander angeordnet sind.

3. Strahlregler nach Anspruch 1 oder 2, **dadurch gekennzeichnet, dass** die Einsetzteile (9,10,23) wenigstens einen quer zu den etwa parallel verlaufenden Stegen (13) angeordneten, insbesondere diametral verlaufenden Stützsteg aufweisen, der vorzugsweise mit den Stegen (13) verbunden ist.

4. Strahlregler, nach einem der Ansprüche 1 bis 3, **dadurch gekennzeichnet, daß** am Strahlregler-Gehäuse (2) einerseits und den Einsetztellen (9,10,23) andererseits Lagezuordnungsan- beziehungsweise - ausformungen zum lagerichtigen Montieren der Einsetzteile (9,10,23) vorgesehen sind und daß dazu vorzugsweise an den Einsetzteilen (9,10,23) außenseitig Vorsprünge (17) und am Strahlregler-Gehäuse (2) innenseitig nutförmige, zum Zuströmende offene Einsetzführungen (19) vorgesehen sind.

5. Strahlregler nach einem der Ansprüche 1 bis 4, **dadurch gekennzeichnet, daß** die am Strahlregler-Gehäuse (2) und den Einsetzteilen (9,10,23) vorgesehenen Lagezuordnungsan- beziehungsweise -ausformungen unterschiedlich und zum lagerichtigen Montieren jeweils eines Einsetzteiles (9,10,23) passend ausgebildet sind.

6. Strahlregler nach einem der Ansprüche 1 bis 5, **dadurch gekennzeichnet, daß** die Einsetzteile (9,10,23) mit Trägerring (12) und Stegen (13) sowie gegebenenfalls mit Stützsteg und Vorsprüngen (17) einstückig als Spritzgußteil, insbesondere als KunststoffSpritzgußteil, ausgestaltet sind.

7. Strahlregler nach einem der Ansprüche 1 bis 6, **dadurch gekennzeichnet, daß** die Breite der Stege (13) der Einsetzteile (9, 10) kleiner als deren Höhe in Durchströmrichtung (Pf1) ist.

8. Strahlregler nach einem der Ansprüche 1 bis 7, **dadurch gekennzeichnet, daß** die Stege (13) der Einsetzteile (9,10,23) einen zuströmseitigen Abschnitt (14) mit einem größeren Querschnitt und einem sich daran anschließenden, abströmseitigen Abschnitt (15) mit demgegenüber verringertem Querschnitt aufweisen.

9. Strahlregler nach einem der Ansprüche 1 bis 8, **dadurch gekennzeichnet, daß** der zuströmseitige Abschnitt (14) der Stege (13) des zuströmseitig ersten Einsetzteiles (9) satteldachförmig ausgebildet ist, und daß sich daran über einen Querschnittsrücksprung ein abströmseitiger, vorzugsweise im Querschnitt etwa rechteckiger, abströmseitig gerundeter Abschnitt (15) anschließt.

10. Strahlregler nach einem der Ansprüche 1 bis 9, **dadurch gekennzeichnet, daß** der zuströmseitige Abschnitt (14) der Stege (13) eines dem zuströmseitig ersten Einsetzteil (9) nachgeordneten Einsetzteiles (10) eine gerundete Zuströmseite aufweist, und daß sich daran, vorzugsweise über einen Querschnittsrücksprung, ein abströmseitiger, insbesondere im Querschnitt etwa rechteckiger, abströmseitig gerundeter Abschnitt anschließt.

11. Strahlregler nach einem der Ansprüche 1 bis 10, **dadurch gekennzeichnet, daß** die in Durchströmrichtung orientierte Höhe des Trägerrings (12) des Einsetzteiles (9,10,23) größer ist als die Höhe der Stege (13) und des gegebenenfalls vorgesehenen Stützstegs und daß die Stege und gegebenenfalls der Stützsteg innerhalb der Umrißkontur des Trägerringes (12) angeordnet sind.

12. Strahlregler nach einem der Ansprüche 1 bis 11, **dadurch gekennzeichnet, daß** zumindest zwei in Durchströmrichtung (Pf1) nacheinander, vorzugsweise unmittelbar aneinander angrenzende Einsetzteile (9,10,23) vorgesehen sind.

13. Strahlregler nach einem der Ansprüche 1 bis 12, **dadurch gekennzeichnet, daß** der Strahlreguliereinrichtung (4) eine Strahlzerlegeeinrichtung vorgeschaltet ist, die zumindest eine mit dem Strahlreglergehäuse (2) lösbar verrastbare Lochplatte (3) aufweist.

14. Strahlregler nach einem der Ansprüche 1 bis 13, **dadurch gekennzeichnet, daß** die Lochplatte (3) ein abströmseitig nachfolgendes Einsetzteil (9) beaufschlagt und daß die Lochplatte (3) dazu abströmseitig vorzugsweise sich bis zum ersten Einsetzteil (9) erstreckende und dieses beaufschlagende Führungsstege oder dergleichen Führungsvorsprünge (18) hat.

15. Strahlregler nach einem der Ansprüche 1 bis 14, **dadurch gekennzeichnet, daß** der Strahlreguliereinrichtung (4) abströmseitig ein Strömungsgleichrichter (5) nachgeschaltet ist, der kreissegmentförmige oder wabenförmige Durchlaßöffnungen (21) aufweist, deren Öffnungsbreite kleiner als die Höhe in Durchströmrichtung ist.

16. Strahlregler nach einem der Ansprüche 1 bis 15, **dadurch gekennzeichnet, daß** der Strömungsgleichrichter (5) einstückig mit dem Strahlregler-Gehäuse (2) verbunden und an dessen Austrittsende angeordnet ist.

17. Strahlregler nach einem der Ansprüche 1 bis 16, **dadurch gekennzeichnet, daß** die benachbarte Durchflußlöcher (21) voneinander trennenden und sich etwa in Strömungsrichtung (Pf1 ) erstreckenden Führungswandungen (22) des Strömungsgleichrichters (5) jeweils eine Wandstärke aufweisen, welche einen Bruchteil des lichten Lochdurchmessers eines von den Führungswandungen (22) begrenzten Durchflußloches (21) beträgt und daß das Verhältnis h : D zwischen der Höhe (h) der Führungswandungen (22) und dem Gesamtdurchmesser D des Strömungsgleichrichters (5) kleiner 1, vorzugsweise kleiner 1 : 2 ist.

18. Strahlregler nach einem der vorstehenden Ansprüche, **dadurch gekennzeichnet, daß** die Einsetzteile (23) mit Trägerring (12) und Stegen (13) sowie gegebenenfalls mit Stützsteg und Vorsprüngen (17) als einstückiges Metallteil durch Schmieden oder Kaltverformen hergestellt sind.

19. Strahlregler nach Anspruch 18, **dadurch gekennzeichnet, daß** die Einsetzteile (23) aus einer Blechplatine mittels eines Stanz- und/oder Umformvorganges hergestellt sind.

20. Strahlregler nach Anspruch 18 oder 19, **dadurch gekennzeichnet, daß** zumindest eines der als Stanzund/oder Umformteil ausgestalteten Einsetzteile (23) Stege (13) aufweist, die eine sich in Abströmrichtung erweiternde Außenkontur haben.

21. Strahlregler nach einem der Ansprüche 18 bis 20, **dadurch gekennzeichnet, daß** die Stege (13) eine bogen- oder dachförmige Außenkontur haben.

22. Strahlregler nach einem der Ansprüche 19 bis 21, **dadurch gekennzeichnet, daß** der Neigungswinkel des Stegprofils der an den in Abströmrichtung nachgeordneten Einsetzteilen (23) vorgesehenen bogen- oder dachförmigen Stege (13) abnimmt.

23. Strahlregler nach einem der Ansprüche 19 bis 22, **dadurch gekennzeichnet, daß** die Blechplatine aus Messing oder einem vorzugsweise nicht-rostenden Stahl besteht.

24. Strahlregler nach einem der Ansprüche 19 bis 23, **dadurch gekennzeichnet, daß** die Vorsprünge (17) aus einem unverformten Abschnitt der Blechplatine gebildet sind.

## Claims

1. Flow regulator (1) having a flow regulator housing (2) in the interior of which is provided a flow regulating device (4), the flow regulating device (4) having at least one insert (9, 10, 23) which has through-openings (11) extending substantially over the cross section of flow (11), **characterised in that** the flow regulating device (4) comprises a plurality of inserts (9, 10, 23) which can be inserted in the flow regulator housing (2) one after another in the direction of flow and which comprise through-openings (11) extending substantially over the cross section of flow (11), **in that** the through-openings (11) of adjacent inserts (9, 10, 23) are arranged offset from one another in the circumferential direction of the flow regulator housing (2) or in the direction of throughflow (Pf 1) of the flow regulator (1), **in that** the inserts (9, 10, 23) have an outer encircling carrier ring (12) and webs (13) connected thereto (12) on the inside and extending continuously over the cross section of flow, and **in that** the spaced-apart webs (13) of the inserts (9, 10, 23) extending substantially parallel define unidirectionally oriented through-openings (11).

2. Flow regulator according to claim 1, **characterised in that** the inserts (9, 10, 23) are arranged offset from one another in the circumferential direction to form a mesh structure.

3. Flow regulator according to claim 1 or 2, **characterised in that** the inserts (9, 10, 23) have at least one support web arranged transversely, particularly diametrically, to the webs (13) which extend substantially parallel, said support web preferably being connected to the webs (13).

4. Flow regulator according to one of claims 1 to 3, **characterised in that** locating structures or recesses, respectively, are provided on the flow regulator housing (2) on the one hand and on the inserts (9, 10, 23) on the other hand, for mounting the inserts (9, 10, 23) in the correct position, and that preferably for this purpose projections (17) are provided on the outside of the inserts (9, 10, 23) and groove-like insertion guides (19) open towards the inflow end are provided on the inside of the flow regulator housing (2).

5. Flow regulator according to one of claims 1 to 4, **characterised in that** the locating structures or recesses, respectively, provided on the flow regulator housing (2) and on the inserts (9, 10, 23) are constructed differently, each one being designed to fit for the purpose of mounting one insert (9, 10, 23) in the correct position.

6. Flow regulator according to one of claims 1 to 4, **characterised in that** the inserts (9, 10, 23) are constructed in one piece with the carrier ring (12) and webs (13) and optionally with support web and projections (17), as an injection moulded part, more particularly as an injection moulded plastics part.

7. Flow regulator according to one of claims 1 to 6, **characterised in that** the width of the webs (13) of the inserts (9, 10) is less than their height in the direction of throughflow (Pf 1).

8. Flow regulator according to one of claims 1 to 7, **characterised in that** the webs (13) of the inserts (9, 10, 23) have a portion (14) of larger cross section on the inflow side and adjacent thereto a portion (15) of reduced cross section by comparison, on the outflow side.

9. Flow regulator according to one of claims 1 to 8, **characterised in that** the inflow-side portion (14) of the webs (13) of the first insert (9) on the inflow side is shaped like a gable roof, and adjoining it, via a cross-sectional rebound, is an outflow-side portion (15) which is preferably substantially rectangular in cross section and rounded at the outflow end.

10. Flow regulator according to one of claims 1 to 9, **characterised in that** the inflow-side portion (14) of the webs (13) of an insert (10) coming after the first insert (9) on the inflow side has a rounded inflow end, and adjoining it, preferably via a cross-sectional rebound, is an outflow-side portion (15) which is, in particular, substantially rectangular in cross section and rounded at the outflow end.

11. Flow regulator according to one of claims 1 to 10, **characterised in that** the height of the carrier ring (12) of the insert (9, 10, 23) oriented in the direction of throughflow is greater than the height of the webs (13) and any support web which may be provided and **in that** the webs and optionally the support web are mounted within the outline contour of the carrier ring (12).

12. Flow regulator according to one of claims 1 to 11, **characterised in that** at least two inserts (9, 10, 23) are arranged one after the other in the direction of throughflow (Pf 1), preferably immediately adjacent to one another.

13. Flow regulator according to one of claims 1 to 12, **characterised in that** upstream of the flow regulating device (4) is provided a flow break-up device which comprises at least one perforated plate (3) which can be releasably latched to the flow regulator housing (2).

14. Flow regulator according to one of claims 1 to 13, **characterised in that** the perforated plate (3) impacts on an insert downstream thereof on the outflow side and **in that** the perforated plate (3) for this purpose has guide webs or similar guide projections (18) on the outflow side, preferably extending as far as the first insert (9) and impacting thereon.

15. Flow regulator according to one of claims 1 to 14, **characterised in that** downstream of the flow regulating device (4) on the outflow side is a flow straightener (5) which has through-openings (21) shaped like segments of a circle or honeycomb-shaped, the width of opening of which is less than the height in the direction of throughflow.

16. Flow regulator according to one of claims 1 to 15, **characterised in that** the flow straightener (5) is integrally connected to the flow regulator housing (2) and is arranged at the exit end thereof.

17. Flow regulator according to one of claims 1 to 16, **characterised in that** the guide walls (22) of the flow straightener (5) which separate adjacent throughflow holes (21) from one another and extend substantially in the direction of flow (Pf 1) each have a wall thickness which amounts to a fraction of the internal diameter of one of the throughflow holes (21) bounded by the guide walls (22) and **in that** the ratio h : D between the height (h) of the guide walls (22) and the overall diameter D of the flow straightener (5) is less than 1, preferably less than 1 : 2.

18. Flow regulator according to one of the preceding claims, **characterised in that** the inserts (23) are produced as a one-piece metal part with the carrier ring (12) and webs (13) and optionally with support web and projections (17), by forging or cold forming.

19. Flow regulator according to claim 18, **characterised in that** the inserts (23) are produced from a sheet metal plate by a stamping and/or shaping process.

20. Flow regulator according to claim 18 or 19, **characterised in that** at least one of the inserts (23) in the form of a stamped and/or shaped part has webs (13) which have an outer contour widening out in the direction of outflow.

21. Flow regulator according to one of claims 18 to 20, **characterised in that** the webs (13) have an arcuate or roof-shaped outer contour.

22. Flow regulator according to one of claims 19 to 21, **characterised in that** the angle of inclination of the web profile of the arcuate or roof-shaped webs (13) provided on the inserts (23) arranged one after another in the direction of outflow decreases.

23. Flow regulator according to one of claims 19 to 22, **characterised in that** the sheet metal plate consists of brass or a preferably stainless steel.

24. Flow regulator according to one of claims 19 to 23, **characterised in that** the projections (17) are formed from an undeformed part of the sheet metal plate.

## Revendications

1. Régulateur de jet (1) avec un boîtier de régulateur de jet (2), dans lequel intérieur de boîtier est prévu un dispositif de régulation de jet (4), le dispositif de régulation de jet (4) comprenant au moins une partie insérée (9, 10, 23), laquelle présente des ouvertures de passage (11) qui s'étendent approximativement sur la section de passage, **caractérisé en ce que** le dispositif de régulation de jet (4) présente plusieurs parties insérées (9, 10, 23), lesquelles sont insérables les unes derrière les autres dans le boîtier de régulateur de jet (2) dans la direction de passage du débit et lesquelles présentent des ouvertures de passage (11) qui s'étendent approximativement sur la section de passage, **en ce que** les ouvertures de passage (11) de parties insérées voisines (9, 10, 23) sont disposées dans la direction circonférentielle du boîtier de régulateur de jet (2) ou dans la direction de passage du débit (Pf1) du régulateur de jet (1) de manière décalée les unes par rapport aux autres, **en ce que** les parties insérées (9, 10, 23) présentent un anneau de support rotatif externe (12) et des nervures (13) raccordées intérieurement à ce dernier (12) et s'étendant de bout en bout dans la section d'écoulement, et **en ce que** les nervures (13) des parties insérées (9, 10, 23), espacées les unes des autres et s'étendant sensiblement parallèlement, limitent des ouvertures de passage (11) orientées de manière unidirectionnelle.

2. Régulateur de jet selon la revendication 1, **caractérisé en ce que** les parties insérées (9, 10, 23) destinées à constituer une structure maillée sont agencées de manière décalée les unes par rapport aux autres dans la direction circonférentielle.

3. Régulateur de jet selon la revendication 1 ou 2, **caractérisé en ce que** les parties insérées (9, 10, 23) présentent au moins une nervure d'appui agencée perpendiculairement aux nervures (13) s'étendant approximativement parallèlement et s'étendant de manière particulièrement diamétrale, laquelle est de préférence raccordée aux nervures (13).

4. Régulateur de jet selon l'une des revendications 1 à 3, **caractérisé en ce que** lors de la fabrication des moyens de positionnement en creux ou en saillie, destinés à permettre un montage dans la bonne position des parties insérées (9, 10, 23) sont prévus sur le boîtier du régulateur de jet (2) d'une part, et sur les parties insérées (9, 10, 23), d'autre part, et **en ce que**, en supplément, sont prévues de préférence des saillies (17) sur le côté externe des parties insérées (9, 10, 23) et des guidages d'insertion (19) ouverts au niveau de l'extrémité d'afflux et en forme de rainures sur le côté interne du boîtier du régulateur de jet (2).

5. Régulateur de jet selon l'une des revendications 1 à 4, **caractérisé en ce que** les moyens de positionnement en creux ou en saillie prévus sur le boîtier du régulateur de jet (2) et sur les parties insérées (9, 10, 23) sont réalisés de manière différente et concordante afin d'assurer un montage dans la bonne position de chaque partie insérée (9, 10, 23).

6. Régulateur de jet selon l'une des revendications 1 à 5, **caractérisé en ce que** les parties insérées (9, 10, 23) sont conçues d'une seule pièce avec l'anneau de support (12) et les nervures (13) ainsi qu'avec, le cas échéant, la nervure d'appui et les saillies (17), en tant que pièce moulée par injection, tout particulièrement en tant que pièce moulée par injection en matière plastique.

7. Régulateur de jet selon l'une des revendications 1 à 6, **caractérisé en ce que** la largeur des nervures (13) des parties insérées (9, 10, 23) est inférieure à leur hauteur dans la direction de passage du débit (Pf1).

8. Régulateur de jet selon l'une des revendications 1 à 7, **caractérisé en ce que** les nervures (13) des parties insérées (9, 10, 23) présentent un segment du côté d'afflux du débit (14) avec une section transversale plus grande et un segment du côté de sortie du débit (15), raccordé au premier segment, avec une section transversale plus petite par rapport au premier segment.

9. Régulateur de jet selon l'une des revendications 1 à 8, **caractérisé en ce que** le segment du coté d'afflux du débit (14) des nervures (13) de la première partie insérée du coté d'afflux du débit (9) est conçu selon une forme de toiture à deux versants, et **en ce qu'**il s'y raccorde par un retrait de section transversale un segment du coté de sortie du débit (15), de préférence approximativement rectangulaire en section transversale et arrondi du côté de sortie du débit.

10. Régulateur de jet selon l'une des revendications 1 à 9, **caractérisé en ce que** le segment d'afflux du débit (14) des nervures (13) d'une partie insérée (10), agencée en aval de la première partie insérée du coté d'afflux du débit (9) présente un coté d'afflux du débit arrondi, et **en ce qu'**il s'y raccorde par un retrait de section transversale un segment du côté de sortie du débit, particulièrement approximativement rectangulaire en section transversale et arrondi du côté de sortie du débit.

11. Régulateur de jet selon l'une des revendications 1 à 10, **caractérisé en ce que** la hauteur, orientée dans la direction de passage du débit, de l'anneau de support (12) de la partie insérée (9, 10, 23) est supérieure à la hauteur des nervures (13) et de la nervure d'appui prévue le cas échéant, et **en ce que** les nervures, et le cas échéant la nervure d'appui, sont agencées à l'intérieur du contour de l'anneau de support (12).

12. Régulateur de jet selon l'une des revendications 1 à 11, **caractérisé en ce qu'**au moins deux parties insérées (9, 10, 23) sont prévues dans la direction de passage du débit (Pf1), l'une derrière l'autre, de préférence directement adjacentes l'une par rapport à l'autre.

13. Régulateur de jet selon l'une des revendications 1 à 12, **caractérisé en ce qu'**un dispositif de décomposition du jet est placé en amont du dispositif de régulation de jet (4), lequel présente au moins une plaque perforée (3) pouvant s'enclencher de façon détachable avec le boîtier du régulateur de jet (2).

14. Régulateur de jet selon l'une des revendications 1 à 13, **caractérisé en ce que** la plaque perforée (3) alimente une partie insérée suivante du côté de sortie du débit et **en ce que** la plaque perforée (3) comprend de préférence du côté de sortie du débit des nervures de guidage ou des saillies de guidage semblables (18), lesquelles s'étendent jusqu'à la première partie insérée (9) et alimentent cette dernière.

15. Régulateur de jet selon l'une des revendications 1 à 14, **caractérisé en ce qu'**un redresseur de débit (5) est placé en aval du dispositif de régulation de jet (4), du côté de sortie du débit, lequel présente des ouvertures d'écoulement (21) ayant la forme de segments de cercle ou d'alvéoles, dont la largeur d'ouverture est inférieure à la hauteur dans la direction de passage du débit.

16. Régulateur de jet selon l'une des revendications 1 à 15, **caractérisé en ce que** le redresseur de débit (5) constitue une seule pièce avec le boîtier du régulateur de jet (2) et il est agencé au niveau de son extrémité de sortie.

17. Régulateur de jet selon l'une des revendications 1 à 16, **caractérisé en ce que** les parois de guidage (22) du redresseur de débit (5), séparant les trous d'écoulement adjacents (21) les uns des autres et s'étendant approximativement dans la direction de passage du débit (Pf1), présentent chacun une épaisseur de paroi, laquelle correspond à une fraction du diamètre intérieur de trou d'un trou d'écoulement (21) délimité par les parois de guidage (22) et **en ce que** le rapport h : D entre la hauteur (h) des parois de guidage (22) et le diamètre total D du redresseur de débit (5) est inférieur à 1, de préférence inférieur à 1 : 2.

18. Régulateur de jet selon l'une des revendications précédentes, **caractérisé en ce que** les parties insérées (23) sont réalisées d'une seule pièce métallique avec la bague de support (12) et les nervures (13) ainsi que, le cas échéant, la nervure d'appui et les saillies (17) par forgeage ou formage à froid.

19. Régulateur de jet selon la revendication 18, **caractérisé en ce que** les parties insérées (23) sont réalisées à partir d'une platine pour tôles selon un processus d'estampage et/ou de formage.

20. Régulateur de jet selon la revendication 18 ou 19, **caractérisé en ce qu'**au moins une des parties insérées (23) conçue comme une partie estampée et/ou formée présente des nervures (13), lesquelles ont un contour extérieur s'élargissant dans la direction de sortie du débit.

21. Régulateur de jet selon l'une des revendications 18 à 20, **caractérisé en ce que** les nervures (13) présentent un contour extérieur en forme d'arc ou de toit.

22. Régulateur de jet selon l'une des revendications 19 à 21, **caractérisé en ce que** l'angle d'inclinaison du profil de nervure des nervures (13) prévues en forme d'arc ou de toit, au niveau des parties insérées (23) agencées en aval dans la direction de sortie du débit, diminue.

23. Régulateur de jet selon l'une des revendications 19 à 22, **caractérisé en ce que** la platine pour tôles est constituée de laiton ou, de préférence, d'un acier inoxydable.

24. Régulateur de jet selon l'une des revendications 19 à 23, **caractérisé en ce que** les saillies (17) sont constituées d'une partie non déformée de la platine pour tôles.
